# EUROPÄISCHE PATENTSCHRIFT

(11) **EP 0 901 605 B1**
(45) Veröffentlichungstag und Bekanntmachung des Hinweises auf die Patenterteilung: **16.02.2000**
(21) Anmeldenummer: 97925761.5
(22) Anmeldetag: 06.06.1997
(51) Int. Cl.: F41A 17/56

(54) **REPETIERGEWEHR MIT HALBSTARR ARRETIERBAREM ZYLINDERVERSCHLUSS UND SCHLAGBOLZENSICHERUNG**
REPEATING RIFLE WITH SEMIRIGIDLY LOCKABLE BOLT ACTION AND STRIKING-PIN SAFETY
ARME A REPETITION A CULASSE CYLINDRIQUE A BLOCAGE SEMI-RIGIDE ET A SURETE DE PERCUTEUR

(30) Priorität: 07.06.1996 AT 98696
(43) Veröffentlichungstag der Anmeldung: 17.03.1999
(73) Patentinhaber: STEYR-DAIMLER-PUCH AKTIENGESELLSCHAFT, 1010 Wien (AT)
(72) Erfinder: ZEDROSSER, Ulrich, A-4400 Steyr (AT); KEFER, Hubert, A-4820 Bad Ischl (AT)
(86) Internationale Anmeldenummer: AT9700117
(87) Internationale Veröffentlichungsnummer: WO9747941

(56) Entgegenhaltungen:
- WO-A-85/05172
- AT-B- 388 610
- CH-A- 234 375
- DE-C- 601 945
- US-A- 3 387 400
- US-A- 3 456 375

## Beschreibung

Die Erfindung handelt von einem Repetiergewehr mit Zylinderverschluß, bestehend aus einem Verschlußgehäuse, einem in diesem verschiebbaren und verdrehbaren Verschlußkörper mit einem verschiebbaren Abschlußstück und einem von einer Schlagfeder belasteten Schlagstift mit einer Schlagstiftfahne, wobei der Verschlußkörper in seinem Inneren eine mit der Schlagstiftfahne zusammenwirkende Spannkulisse aufweist.

Aus der AT PS 759051/393 (CH-A-234 375) ist zum Beispiel ein derartiges Repetiergewehr bekannt, bei dem die Spannkulisse unten in den Verschlußzylinder eingearbeitet ist. Zwar ist der Kammergriff durch die Kraft der Schlagfeder spielfrei mit dem Verschlußkörper verbunden, jedoch sind keine Maßnahmen zu dessen Festlegung in irgendeiner Position getroffen. Das mit dem Verschlußkörper verbundene Abschlußstück ist dort als Schlagbolzensicherung ausgestaltet und nur dazu gegenüber dem Verschlußkörper verdrehbar. Es ist mit einem hinten wegstehenden Schaltflügel ausgerüstet, weshalb auch von einer Flügelsicherung gesprochen wird.

Diese Konstruktion kann trotz der direkten Schlagbolzensicherung den heute an Sicherheit und Bedienungskomfort gestellten Anforderungen nicht genügen. Die Sicherung ist sperrig, unhandlich und schwergängig, was bei Montage eines Zielfernrohres besonders stört. Zum Herausnehmen des Verschlußkörpers muß das Züngel nach vorne bewegt werden, der Verschlußkörper kann aber auch bei ungesicherter Waffe ein- und ausgebaut werden, beides ist gefährlich. Auch der in keiner Position festlegbare Kammergriff stellt ein Sicherheitsrisiko dar, weil er unbeabsichtigt, etwa beim Auflegen auf einen Rucksack, ganz oder teilweise entriegelt werden kann.

Zwar wurde zur Festlegung des Verschlußkörpers bereits beim Mannlicher-Schönauer Jagdgewehr des Baujahres 1903 eine außenliegende separate Haltefeder verwendet. Eine derartige immer wirkende Haltefeder steht jedoch auch bei entspanntem Verschluß unter Spannung und erhöht so den Spannwiderstand beim Öffnen unnötig, was dem Bedienungskomfort abträglich ist.

Es ist daher Ziel der Erfindung, ein gattungsgemäßes Repetiergewehr so weiterzubilden, daß mit möglichst geringem Bauaufwand ein Maximum an Sicherheit und Bedienungskomfort erreicht wird.

Erfindungsgemäß wird das dadurch erreicht, daß im Verschlußkörper als Spannkulisse eine Spannkurvenbüchse in Längsrichtung verschiebbar geführt ist, auf der sich die Schlagfeder abstützt und daß das Abschlußstück eine mit der Spannkurvenbüchse zusammenwirkende Führungshülse aufweist.

Durch das Zusammenwirken von Spannbüchse, Schlagfeder und Führungshülse, wobei die Spannbüchse drehfest mit dem verdrehbaren Verschlußkörper und die Führungshülse drehfest mit dem nicht drehbaren Abschlußstück gekuppelt sind, ist eine Festlegung des Verschlußstückes in verschiedenen Winkelpositionen und eine direkte Schlagbolzensicherung geschaffen, ohne eigene separate Federn. Zusätzlich sind die Voraussetzungen für eine Reihe weiterer Bedienungsvereinfachungen und Sicherheitsmaßnahmen geschaffen.

In Weiterbildung der Erfindung weist die Spannkurvenbüchse weiters eine mit einem Nocken der Führungshülse zusammenwirkende Sperrkulisse auf, die von einem Sattel mit beiderseits daran anschließenden aufsteigenden Flanken gebildet wird, wobei der Nocken in dem Sattel ruht, wenn sich der Verschlußkörper in der schußbereiten Stellung befindet und wobei bei Verdrehen des Verschlußkörpers in beiden Richtungen der Nocken die Spannkurvenbüchse gegen die Spannung der Schlagfeder verschiebt, indem er auf der einen oder anderen aufsteigenden Flanke gleitet (Anspruch 2).

Dank der Sperrkulisse kann die zusätzliche Schlagbolzensicherung auch dadurch zur Wirkung gebracht werden, daß der Verschlußkörper durch Bewegen des Kammergriffes in eine weitere Winkelstellung gebracht wird, wobei der Nocken gegen die eine Flanke der Sperrkulisse gedrückt wird. In dieser weiteren Winkelstellung ist der Kammergriff ganz an die Waffe angelegt. Durch den Sattel in der von der Schlagfeder belasteten Sperrkulisse wird der Verschlußkörper in besonders einfacher Weise in schußbereiter Stellung gehalten. Wird der Verschlußkörper zum Entriegeln gegen den Uhrzeigersinn gedreht, drückt der Nocken auf die andere ansteigende Flanke der Sperrkulisse. Dadurch wird die Spannkurvenbüchse gegen die Kraft der Schlagfeder verschoben. Gleichzeitig wirkt die Spannkurvenbüchse aber über ihre Spannkulisse mit der Schlagstiftfahne zusammen, wodurch auch bei einer einfach zu fertigenden Form der Spannkulisse ein ergonomischer Kraftverlauf beim Entriegeln und Spannen erreicht wird.

In einer vorteilhaften Ausführungsform weist die Schlagstiftfahne einen abwärts gerichteten Stollen und der Verschlußkörper an seinem hinteren Rand eine Ausnehmung auf, wobei diese Ausnehmung nur dann vor dem Stollen zu liegen kommt, wenn sich der Verschlußkörper in der schußbereiten Stellung befindet (Anspruch 3). Die Verdrehung zwischen Verschlußkörper und dem Abschlußstück mit der Führungshülse wird also zusätzlich für die direkte Schlagbolzensicherung verwendet, wozu nur die Ausnehmung eingearbeitet zu werden braucht.

Es gibt verschiedene Möglichkeiten, die Arretierung des Verschlußkörpers in der Stellung mit Schlagbolzensicherung zu erreichen. Eine besonders einfache besteht darin, am Verschlußkörper eine Klinkennase in Umfangsrichtung anzuordnen und am Verschlußgehäuse eine von einem Sicherungsschalter betätigte längsliegende Schieberstange beweglich zu lagern, wobei die Klinkennase von der Schieberstange gehalten wird, wenn sich der Verschlußkörper in einer Transportsicherungsstellung befindet und der Sicherungsschalter eingerückt ist (Anspruch 4). Dadurch springt der Verschlußkörper beim Entsichern in die schußbereite Stellung und die Schlagbolzensicherung wird aufgehoben.

In einer bevorzugten Ausführungsform sind Spannkulisse und Sperrkulisse auf der Spannkurvenbüchse auf einem Radius vereint (Anspruch 5). Die Spannkurvenbüchse wird so ein besonders einfach zu fertigender Bauteil, der auch wenig Bauraum braucht.

Eine weitere Vereinfachung und günstige Kraftverhältnisse werden dadurch erreicht, daß die vereinte Spannkulisse und Sperrkulisse sich über einen Winkel von 180° erstreckt und auf der Spannkurvenbüchse zweimal vorhanden ist, wobei die Führungshülse zwei Nocken im Abstand von 180° aufweist und die Zähne der Schlagstiftfahne zwischen je zwei Nocken liegen (Anspruch 6). Dadurch wird auch der Bedarf an Bauraum sehr klein gehalten und die Bearbeitung ist einfach.

Im folgenden wird die Erfindung anhand von Abbildungen beschrieben und erläutert. Es stellen dar:
- Fig.1:: Teilweiser vertikaler Längsschnitt durch ein erfindungsgemäßes Repetiergewehr,
- Fig.2:: Schnitt nach II-II in Figur 1, verkleinert,
- Fig.3:: Schematische Darstellung verschiedener Stellungen.

In Figur 1 ist das Verschlußgehäuse mit 1 bezeichnet. Es weist in seinem Inneren eine zylindrische Führungsfläche 2 auf, in der ein zylindrischer Verschlußkörper 3 längsverschiebbar und verdrehbar geführt ist. Hinter ihm ist ein Abschlußstück 4 angeordnet, es ist mit dem Verschlußkörper 3 in Längsrichtung verschiebbar, jedoch nicht mit diesem verdrehbar. An dem Abschlußstück 4 ist noch eine Endkappe 5 befestigt. Im Inneren des Verschlußkörpers 3 ist ein Schlagstift 6 längsverschieblich geführt, auf ihn wirkt eine Schlagfeder 7 in Schlagrichtung, an seinem hinteren Teil ist eine Schlagstiftfahne 8 befestigt. An der Unterseite des Verschlußgehäuses 1 ist ein Abzugsgehäuse 9 angeschraubt. Es ist nur teilweise zu sehen, sein Inhalt ist nicht dargestellt, nicht dargestellt ist auch ein ebenfalls vorhandener Sicherungsschalter, der sich im Abzugsgehäuse - beispielsweise im hinteren Teil befindet. In dem Abzugsgehäuse 9 ist ein Verschlußhalter 10 vertikal verschiebbar geführt und in Aufwärts-Richtung federbelastet. Er greift in eine Führungsnut 11 des Verschlußkörpers 3 ein. Diese Führungsnut 11 verläuft zuerst in Umfangsrichtung und dann in axialer Richtung vorwärts über den größten Teil der Länge des Verschlußkörpers 3. Dort bildet sie einen Anschlag, der das vollständige Herausziehen des Verschlußkörpers 3 verhindert, wenn sich der Verschlußhalter 10 in der gezeigten Stellung befindet. Mit 12 ist schließlich noch ein im Abzugsgehäuse 9 gelagertes Fangstück bezeichnet, das in schußbereiter Stellung die Schlagstiftfahne 8 gegen die Kraft der Schlagfeder 7 hält und zum Abfeuern eines Schusses freigegeben wird.

Dazu weist die Schlagstiftfahne 8 unten an ihrem hinteren Ende einen Stollen 30 auf. Am vorderen Ende der Schlagstiftfahne sind zwei um 180° versetzte Spannzähne vorgesehen, ein oberer 31 und ein unterer 32. Diese wirken beim Spannen der Schlagfeder 7 mit einer Spannkulisse 34 zusammen, die auf einer Spannkurvenbüchse 33 ausgebildet ist. Diese Spannkurvenbüchse 33 ist längsverschieblich, aber drehfest im Inneren des Verschlußkörpers 3 geführt und dient der Schlagfeder 7 als Widerlager. Das Abschlußstück 4 bildet an seinem vorderen Ende eine Führungshülse 36, die gegenüber dem Verschlußkörper 3 und somit dem der Spannkurvenbüchse 33 verdrehbar ist. In axialer Richtung ist sie jedoch über Segmente 37 verbunden, die in einer inneren Umfangsnut des Verschlußkörpers 3 geführt sind. Nicht eingezeichnet sind Unterbrechungen der Nut, die in einer bestimmten Winkelstellung die Demontage erlauben. An der Unterseite des Abschlußstückes 4 ist ein Längsschlitz 38 vorgesehen, durch den der Stollen 30 hindurchragt. Durch diesen Schlitz 38 ist der Schlagstift 6 drehfest mit dem Abschlußstück 4 verbunden. Die Führungshülse 36 hat an ihrem vorderen Ende 2 um 180° versetzte Nocken 40 (strichliert eingezeichnet), gegen die die Schlagfeder 7 die Spannkulisse 34 drückt. Auf das Zusammenwirken von Spannkurvenbüchse 33, Schlagstiftfahne 8 und Führungshülse 36 wird noch zurückgekommen. Am hinteren Rand des Verschlußkörpers 3 ist eine Ausnehmung 41 vorgesehen, die in schußbereiter entsicherter Stellung ein Vorwärtsschnellen des Stollens 30 erleubt. In allen anderen Sicherheits-Zuständen ist die Ausnehmung 41 gegenüber dem Stollen 30 verdreht - der Schlagstift kann nicht abgeschlagen werden. Dadurch wird eine unmittelbar auf den Schlagstift wirkende Sicherung, eine sogenannte Schlagbolzensicherung, erreicht.

In dem Querschnitt der Figur 2 ist ein Kammergriff 45 dargestellt, der mit dem Verschlußkörper 3 einstückig oder fest verbunden ist, in drei verschiedenen Positionen dargestellt. In der Position 45a ist der Verschlußkörper 3 entriegelt, letzterer kann in Längsrichtung verschoben werden; um einen bestimmten, der Bauweise der nicht dargestellten Verriegelung des Verschlußkörpers entsprechenden Winkel 44 im Uhrzeigersinn weitergedreht, gelangt man zur Stellung 45b, die die schußbereite Stellung ist; um einen kleineren Winkel 43 weiterdreht, gelangt man in die transportgesicherte Stellung, in der der Kammergriff sehr nahe an dem mit 50 angedeuteten Schaft anliegt. Die Sicherung ist Gegenstand einer gleichzeitigen Anmeldung, veröffentlicht als WO-97 47940 A.

In dieser Stellung 45c befindet sich auch das Abschlußstück 4 und der Verschlußkörper 3. An diesem sind, im Uhrzeigersinn aufeinanderfolgend eine erste in Umfangsrichtung verlaufende Klinkennase 46 und eine zweite Klinkennase 47 zu sehen. Die letztere Klinkennase ist in Längsrichtung wesentlich breiter als die erste Klinkennase 46. Eine Schieberstange 24 ist nur teilweise abgebildet, der Rest ist am Abzugsgehäuse 9, an dem sich auch der Sicherungsschalter befindet, geführt. In der gezeigten Stellung wird die erste Klinkennase 46 durch die Kraft der Schlagfeder - wie noch zu erläutern - gegen die Schieberstange 24 gedrückt. So ist der Verschlußkörper 3 in der Transportsicherungsstellung festgehalten. Durch Verschieben der Schieberstange 24 mittels des nicht dargestellten Sicherungsschalters wird die erste Klinkennase 46 freigegeben und der Verschlußkörper 3 springt in die Schußbereitschaftsstellung, entsprechend der Stellung 45b des Kammergriffes. In dieser Stellung liegt die zweite Klinkennase 47 an der Schieberstange 24 an. Um für die beiden Klinkennasen 46, 47 im Verschlußgehäuse 1 Raum zu schaffen, ist eine in Umfangsrichtung keilförmige Ausdrehung 49 vorgesehen.

Figur 3 zeigt die in die Ebene ausgebreitete Spannkulisse 34 der Spannkurvenbüchse 33. In der gewählten Darstellung der verschiedenen Stellungen ist sie feststehend und ein Nocken 40 der Führungshülse 36 sowie der obere Spannzahn 31 der Schlagstiftfahne 8 sind in den verschiedenen Stellungen eingezeichnet. Dabei entspricht der Richtungspfeil 61 einer Bewegung des Kammergriffes 45 gegen den Uhrzeigersinn. In der gezeigten bevorzugten Ausführungsform sind Sperrkulisse 51 und Spannkulisse 52 aneinandergereiht und auf dem gesamten Umfang zweimal vorhanden, da ja auch zwei um 1800 gegeneinander versetzte Nocken 40 und Spannzähne 31, 32 vorhanden sind.

Die Sperrkulisse 51 besteht aus einem Sattel 53 mit an beiden Seiten daran anschließend einer ersten Flanke 54 und einer zweiten Flanke 55, und schließlich einer Rundung 56, auf die ein steiler Abfall 57 zum Boden 58 der Spannkulisse 52 folgt.

Die Spannkulisse 52 weist dann eine Spannrampe 59 auf, deren höchsten Punkt eine Raste 60 folgt. Die verschiedenen Stellungen sind mit Ziffern von 1 bis 4 bezeichnet und den Bezugszeichen von Spannzahn 31 und Nocken 40 mit Schrägstrich nachgestellt.

In der Stellung 1 ist das Gewehr schußbereit. Der Kammergriff 45 befindet sich in Figur 2 in der Stellung b; der Spannzahn 31/1 wird vom Fangstück 12 (Figur 1) gehalten; der Nocken 40/1 befindet sich im Sattel 53. Der Spannzahn 31/1 befindet sich über dem Boden 58 der Spannkurve.

Wird ein Schuß abgeschlagen, so springt die Schlagstiftfahne 8 vorwärts und der Spannzahn gelangt in die zweite Stellung 31/2.

Zum Spannen der Schlagfeder und gleichzeitigem Entriegeln des Verschlußkörpers 3 wird der Kammergriff gegen den Uhrzeigersinn (Pfeil 61) verdreht, dabei geschieht zweierlei: der Spannzahn 31 wird entlang der Spannrampe 59 zurückgeschoben, wobei die Schlagfeder 7 gespannt wird, über den höchsten Punkt bis in die Stellung 31/3 in der eine Raste 60 vorhanden sein kann, aber nicht muß. Bei Beginn dieser Drehbewegung muß auch der Nocken 40 aus dem Sattel 53 und entlang der ersten Flanke 54 und dann ohne Längsbewegung weiter, bis er hinter der Rundung 56 in der Stellung 40/3 zum Stillstand kommt. Während der ersten Phase dieser Bewegung wird die Spannkurvenbüchse 33 jedoch in Wahrheit nach links gedrückt, wodurch auch die Spannrampe 59 etwas zurückweicht. Dadurch wird trotz der geraden Spannrampe 59 die ergonomisch günstige Wirkung einer Sinuide erreicht. Durch geeignete Wahl der Rundung 56 und/oder die Raste 60 werden die betroffenen Teile auch während der nun folgenden Verschiebebewegung zum Laden in der angegebenen Position gehalten.

Wird nun der Kammergriff wieder in die schußbereite Stellung verdreht, so gelangt der Nocken 40 aus der Stellung 40/3 wieder zurück in die Stellung 40/1, wobei der Sattel 53 wieder die Schußbereitschaftstellung markiert. Gleichzeitig gelangt der Spannzahn 31 von der Stellung 31/3 wieder zurück in die Stellung 31/1. Dabei wird er um die Strecke 44', die dem Winkel 44 in Figur 2 entspricht, verschoben und außerdem etwas zurückbewegt. Die Ursache dafür ist die Verriegelungsbewegung des Verschlusses, während der die Schlagfeder 7 nach Anstoßen am Fangstück 12 (Figur 12) weiter gespannt wird.

Soll nun die Transportsicherungsstellung eingenommen werden, so wird der Kammergriff 45 um 43', entsprechend dem Winkel 43 in Figur 2 im Uhrzeigersinn weitergedreht. Dabei klettert der Nocken 40 von der Stellung 40/1 in die Stellung 40/4, wobei er gegen die Kraft der Schlagfeder 7 an der zweiten Flanke 55 aufsteigen muß. Gehalten wird diese Stellung dann dadurch, daß die in Figur 2 gezeigte erste Nase 46 von der Schieberstange 48 gehalten wird, wenn diese sich in der Transportsicherungsstellung befindet. Wird sie aus dieser Stellung gebracht, so schnappt der Nocken 40 durch die Kraft der Schlagfeder 7 wieder zurück in den Sattel 53.

## Patentansprüche

1. Repetiergewehr mit Zylinderverschluß, bestehend aus einem Verschlußgehäuse (1), einem in diesem verschiebbaren und verdrehbaren Verschlußkörper (3) mit einem verschiebbaren Abschlußstück (4) und einem von einer Schlagfeder (7) belasteten Schlagstift (6) mit einer Schlagstiftfahne (8), wobei der Verschlußkörper (3) in seinem Inneren eine mit der Schlagstiftfahne (8) zusammenwirkende Spannkulisse (52) aufweist, **dadurch gekennzeichnet**, daß im Verschlußkörper (3) als Spannkulisse eine Spannkurvenbüchse (33) in Längsrichtung verschiebbar geführt und mit diesem drehfest verbunden ist, auf der sich die Schlagfeder (7) abstützt und daß das Abschlußstück (4) mit einer mit der Spannkurvenbüchse (33) zusammenwirkenden Führungshülse (36) drehfest gekoppelt ist.

2. Repetiergewehr mit Zylinderverschluß nach Anspruch 1, **dadurch gekennzeichnet**, daß die Spannkurvenbüchse (33) weiters eine mit einem Nocken (40) der Führungshülse (36) zusammenwirkende Sperrkulisse (51) aufweist, die von einem Sattel (53) mit beiderseits daran anschließenden aufsteigenden Flanken (54,55) gebildet wird, wobei der Nocken (40) in dem Sattel (53) ruht, wenn sich der Verschlußkörper (3) in der schußbereiten Stellung befindet und wobei bei Verdrehen des Verschlußkörpers in beiden Richtungen der Nocken (40) die Spannkurvenbüchse (33) gegen die Spannung der Schlagfeder (7) verschiebt, indem er auf der einen oder anderen aufsteigenden Flanke (54,55) gleitet.

3. Repetiergewehr mit Zylinderverschluß nach Anspruch 2, **dadurch gekennzeichnet**, daß die Schlagstiftfahne (8) einen abwärts gerichteten Stollen (30) aufweist und der Verschlußkörper (3) an seinem hinteren Rand eine Ausnehmung (41), wobei diese Ausnehmung nur dann vor dem Stollen (30) zu liegen kommt, wenn sich der Verschlußkörper (3) in der schußbereiten Stellung befindet.

4. Repetiergewehr mit Zylinderverschluß nach Anspruch 2, **dadurch gekennzeichnet**, daß am Verschlußkörper (3) eine Klinkennase (46,47) in Umfangsrichtung angeordnet und am Verschlußgehäuse (1) eine von einem Sicherungsschalter betätigte längsliegende Schieberstange (24) beweglich gelagert ist, wobei die Klinkennase (46,47) von der Schieberstange gehalten wird, wenn der Sicherungsschalter eingerückt ist.

5. Repetiergewehr mit Zylinderverschluß nach Anspruch 2, **dadurch gekennzeichnet**, daß Spannkulisse (34) und Sperrkulisse (34) auf der Spannkurvenbüchse (33) auf einem Radius vereint sind.

6. Repetiergewehr mit Zylinderverschluß nach Anspruch 5, **dadurch gekennzeichnet**, daß die vereinte Spannkulisse und Sperrkulisse (34) sich über einen Winkel von 180° erstreckt und auf der Spannkurvenbüchse (33) zweimal vorhanden ist, wobei die Führungshülse (36) zwei Nocken (40) im Abstand von 180° und die Schlagstiftfahne zwei Zähne (31,32) die je zwischen zwei Nocken (40) liegen.

## Claims

1. A repeating rifle having a breach bolt, comprising a breech housing (1), a breech body (3) shiftable and rotatable in this breech housing (1) and having a movable plug (4), and a firing pin (6) biased by a firing pin spring (7) and having a bent (8), the breech body (3) having in its interior a cokking guide (52) which interacts with the bent (8), caracterized in that, as a cocking guide, a cocking cam bush (33) is guided in the breech body (3) in a longitudinally shiftable way and coupled for rotation therewith, on which cocking cam bush (33) the firing pin spring (7) is supported, and in that the plug (4) is coupled for rotation with a guide sleeve (36) which interacts with the cocking cam bush (33).

2. Repeating rifle according to claim 1, caracterized in that the cocking cam bush (33) furthermore has a locking guide (51) which interacts with a cam (40) on the guide sleeve (36) and is formed by a saddle (53) having rising flanks (54, 55) adjacent thereto on both sides, the cam (40) resting in the saddle (53) when the breech body (3) is located in the firing position, and the cam (40) shifting the cocking cam bush (33) against the bias of the firing pin spring (7) by sliding on one or the other rising flank (54, 55), when the breech body rotates in either direction.

3. Repeating rifle according to claim 2, caracterized in that the bent (8) has a release plunger (30) pointing downward, and the breech body (3) has a recess (41) at its rear edge, this recess coming to rest in front of the release plunger (30) only when the breech body (3) is in the firing position.

4. Repeating rifle according to claim 2, caracterized in that a latching tab (46, 47) is arranged in the circumferential direction on the breech body (3) and that a longitudinally oriented slide rod (24), which is operated by a safety catch, is mounted on the breech housing (1) such that it can move, the latching tab (46, 47) being held by the slide rod when the safety catch is inserted.

5. Repeating rifle according to claim 2, caracterized in that the cocking guide (34) and the locking guide (34) are combined on one radius on the cocking cam bush (33).

6. Repeating rifle according to claim 5, caracterized in that the combined cocking guide and locking guide (34) extends over an angle of 180° and is present twice on the cocking cam bush (33), the guide sleeve (36) having two cams (40) spaced apart by 180°, and the bent has two teeth (31, 32) which are each located between two cams (40).

## Revendications

1. Fusil à répétition à culasse cylindrique, constituée d'une boîte de culasse (1), d'un corps de culasse (3) mobile longitudinalement et en rotation dans celle-ci, et possédant une pièce de fermeture (4) mobile, et d'un percuteur (6), soumis à l'action d'un ressort de percuteur (7), doté d'une ailette de percuteur (8), le corps de culasse (3) comportant à l'intérieur une coulisse de tension (52) coopérant avec l'ailette de percuteur (8), dans lequel une douille à courbe de tension (33) servant de coulisse de tension s'étend de façon mobile longitudinalement dans le corps de culasse (3) et est raccordée de façon immobile en rotation à celui-ci, douille sur laquelle appuie le ressort de percuteur (7), et dans lequel la pièce de fermeture (4) comporte un manchon de guidage (36) coopérant avec la douille à courbe de tension (33).

2. Fusil à répétition à culasse cylindrique selon la revendication 1, caractérisé en ce que la douille à courbe de tension (33) comporte en outre une coulisse d'arrêt (51) coopérant avec un téton (40) du manchon de guidage (36), laquelle coulisse est formée par un col (53) comportant de chaque côté un flanc montant (54, 55) se raccordant à celui-ci, de sorte que le téton (40) repose dans le col (53) lorsque le corps de culasse (3) se trouve dans la position prêt à tirer et de sorte que, lorsqu'on tourne le corps de culasse dans l'un ou l'autre des deux sens, le téton (40) en glissant sur l'un ou l'autre flanc montant (54, 55) déplace la douille à courbe de tension (33) en s'opposant à la tension du ressort de percuteur (7).

3. Fusil à répétition à culasse cylindrique selon la revendication 2, caractérisé en ce que l'ailette de percuteur (2) comporte un ergot (30) dirigé vers le bas, et le corps de culasse (3) comporte un creux (41) à son bord postérieur de façon que ce creux se place en avant de l'ergot (30) lorsque le corps de culasse (3) se trouve dans la position prêt à tirer.

4. Fusil à répétition à culasse cylindrique selon la revendication 2, caractérisé en ce qu'un taquet d'encliquetage (46, 47) est agencé périphériquement au niveau du corps de culasse (3), et une tige d'arrêt (24) s'étendant longitudinalement et actionnée par un commutateur de sûreté est placée de façon mobile au niveau de la boîte de culasse (1), de façon que le taquet d'encliquetage (46, 47) soit maintenu par la tige d'arrêt lorsque que le commutateur de sûreté est engagé.

5. Fusil à répétition à culasse cylindrique selon la revendication 2, caractérisé en ce que la coulisse de tension (34) et la coulisse d'arrêt (34) sont raccordées sur la douille à courbe de tension (33) sur un rayon.

6. Fusil à répétition à culasse cylindrique selon la revendication 5, caractérisé en ce que la coulisse de tension et la coulisse d'arrêt (34) raccordées s'étendent sur une distance angulaire de 180° et sont en double sur la douille à courbe de tension (33), de sorte que le manchon de guidage (36) comporte deux tétons (40) distants de 180°, et l'ailette de percuteur comporte deux dents (31, 32) qui sont situées entre chacun des deux tétons (40).
